# EUROPÄISCHE PATENTSCHRIFT

(11) **EP 1 468 427 B1**
(45) Veröffentlichungstag und Bekanntmachung des Hinweises auf die Patenterteilung: **04.01.2012**
(21) Anmeldenummer: 03731659.3
(22) Anmeldetag: 22.01.2003
(51) Int. Cl.: G21K 1/06

(54) **NEUTRONENOPTISCHE BAUELEMENTANORDNUNG ZUR GEZIELTEN SPEKTRALEN GESTALTUNG VON NEUTRONENSTRAHLEN ODER -PULSEN**
NEUTRON-OPTICAL COMPONENT ARRAY FOR THE SPECIFIC SPECTRAL SHAPING OF NEUTRON BEAMS OR PULSES
DISPOSITIF A COMPOSANTS OPTO-NEUTRONIQUES POUR CONFIGURATION SPECTRALE SPECIFIQUE DE FAISCEAUX OU D'IMPULSIONS DE NEUTRONS

(30) Priorität: 23.01.2002 DE 10203591
(43) Veröffentlichungstag der Anmeldung: 20.10.2004
(73) Patentinhaber: Helmholtz-Zentrum Berlin für Materialien und Energie GmbH, 14109 Berlin (DE)
(72) Erfinder: MEZEI, Ferenc, 1026 Budapest (HU); RUSSINA, Margarita, 14467 Potsdam (DE)
(74) Vertreter: Rudolph, Margit
(86) Internationale Anmeldenummer: PCT/DE2003/000192
(87) Internationale Veröffentlichungsnummer: WO 2003/063183

(56) Entgegenhaltungen:
- DE-U- 29 716 107
- US-A- 5 920 601
- US-A- 5 949 840
- DATABASE WPI Section EI, Week 198406 Derwent Publications Ltd., London, GB; Class S03, AN 1984-035032 XP002243818 & SU 713 292 A (PARFENOV V A), 15. September 1983 (1983-09-15)
- DATABASE WPI Section EI, Week 198501 Derwent Publications Ltd., London, GB; Class S01, AN 1985-004739 XP002243819 & SU 1 091 096 A (NUCLEAR RES INST), 7. Mai 1984 (1984-05-07)
- CHARLTON L A ET AL: "Spallation neutron source moderator design", NUCLEAR INSTRUMENTS & METHODS IN PHYSICS RESEARCH, SECTION - A:ACCELERATORS, SPECTROMETERS, DETECTORS AND ASSOCIATED EQUIPMENT, ELSEVIER, AMSTERDAM, NL LNKD- DOI:10.1016/S0168-9002(98)00312-X, vol. 411, no. 2-3, 11 July 1998 (1998-07-11), pages 494-502, XP004133296, ISSN: 0168-9002
- RUSSELL G.J. ET AL: 'Target station design for a 1 MW pulsed spallation neutron source', [Online] 07 Februar 1994, THE CONSENER'S HOUSE, ABINGDON, OXFORDSHIRE, UK, Seiten 1 - 13 TWELFTH MEETING OF THE IN TERNATIONAL COLLABORATION ON ADVACED NEUTRON SOURCES, 24-28 May 1993, LU-UR-94-404 Gefunden im Internet: <URL:www.osti.gov/bridge/servlets/purl/1012 0597-cNggLU/.../10120597.pdf>

## Beschreibung

Die Erfindung bezieht sich auf eine neutronenoptische Bauelementanordnung zur gezielten spektralen Gestaltung von Neutronenstrahlen oder -pulsen in einem Neutronenleiter oder einem Strahlrohr zwischen einer schnellen Neutronenquelle mit mehreren, einander eng benachbart angeordneten Moderatoren verschiedener Ausführungsformen zur Erzeugung von langsamen Neutronen unterschiedlicher Energiespektren sowie zu deren Abstrahlung in vorgegebene Abstrahlrichtungen und zumindest einem Experimentierplatz.

Neutronenstrahlen dienen einem breiten Spektrum wissenschaftlicher Untersuchungen zwischen der reinen Grundlagenforschung bis hin zu anwendungsnahen Untersuchungen auf dem Gebiet der Materiestrukturforschung. Hier fungieren Neutronen gleichsam als Sonden, die in die Materie eindringen. Auf Atome strukturierter Materie auftreffende Neutronen werden entweder in für die Atome charakteristischer Weise gestreut oder von den Atomen unter Aussendung charakteristischer Strahlung absorbiert. Für die meisten Anwendungen, wie beispielsweise auch für die Neutronenstreuung, ist es erforderlich, langsame Neutronen zur Verfügung zu stellen, die durch Verlangsamung schneller, aus nuklearen Reaktionen gewonnenen Neutronen erzeugt werden. Intensive Neutronenstrahlung von schnellen Neutronen wird hauptsächlich entweder mit zeitlich konstantem Fluss in Forschungsreaktoren durch Spaltung angereicherten Urans oder in gepulster Form in Spallationsquellen durch Zertrümmerung schwerer Atomkerne erzeugt.

Die gezielte Verlangsamung der schnellen Neutronen erfolgt in erster Linie durch sogenannte "Moderatoren", die mit der schnellen Neutronenstrahlung in Kontakt gebracht werden. Hierbei handelt es sich einfach ausgedrückt um Ansammlungen von Materie in gasförmiger, flüssiger oder fester Erscheinungsform mit speziellen Eigenschaften bei einer vorgegebenen Temperatur. Durch die Wechselwirkung der schnellen Neutronen mit den möglichst leichten Atomen der Moderatormaterie werden die hochenergetischen Neutronen stark abgebremst, bis ihre Energien und Wellenlängen die für die Experimente an kondensierter Materie geeigneten Werte aufweisen. Es wird ein Neutronengas mit einer kinetischen Energieverteilung erzeugt, die durch eine Maxwellsche Geschwindigkeitsverteilung bei einer gegebenen Temperatur angenähert werden kann. Dabei handelt es sich um eine theoretisch abgeleitete Funktion, die den Geschwindigkeiten der Atome eines Gases ihre relativen Häufigkeiten zuordnet. Die effektive Temperatur des Maxwellschen Spektrums des Neutronengases ist jedoch etwas höher als die Temperatur des Moderatormaterials. Dabei sei in diesem Zusammenhang erwähnt, dass auch Neutronenreflektoren, wie beispielsweise (schweres) Wasser, Blei, Beryllium, Graphit etc., langsame Neutronen erzeugen, allerdings mit einem anderen Spektrum als das von den Moderatoren durch das Maxwellspektrum annäherbare Spektrum. Trotzdem tragen auch Reflektoren, die hauptsächlich der Erhöhung des Neutronenflusses dienen, zur Neutronen-Verlangsamung bei, sodass sie im weiteren Sinne als neutronenoptische Bauelemente auch der Gruppe der Moderatoren zugerechnet werden können. Genauso werden auch Premoderatoren wie Wasser oder alle anderen Strukturen einer Neutronenquelle der Gruppe der Moderatoren zugerechnet, die überhaupt langsame- Neutronen emittieren können.

Je nach der Temperatur des Moderatormaterials unterscheidet man die langsamen Neutronen in "heiße", "thermische" und "kalte" Neutronen, wodurch auch die Moderatoren in "heiße", "thermische" und "kalte" Moderatoren unterschieden werden können. Mit langsamen Neutronen werden im vorliegenden Kontext Neutronen mit einer kinetischen Energie im Bereich von 1 eV und weniger bezeichnet. Heiße Neutronen mit höherer Geschwindigkeit und geringerer Wellenlänge weisen eine Energie in einem Bereich oberhalb 100 meV auf und sind insbesondere für Streuexperimente an Flüssigkeiten geeignet. Thermische Neutronen besitzen eine kinetische Energie im Bereich zwischen 10 meV und 100 meV und die kalten Neutronen haben kinetische Energien in einem Bereich zwischen 0,1 meV und 10 meV. Kalte Neutronen mit einer relativ geringen Geschwindigkeit und einer großen Wellenlänge sind vor allem für Anwendungen der Neutronenstreuung zur Untersuchung biologischer Substanzen von Bedeutung. Moderatoren existieren in den unterschiedlichen Ausbildungsformen. Nach der Art ihrer hauptsächlich erzeugten langsamen Neutronen unterscheidet man heiße, thermische und kalte Moderatoren. Eine Übersicht möglicher Moderator-Aufbauten in einer Spallationsquelle ist dem **Aufsatz I** von D. Filges et al. "Particle Transport Simulations of the Neutronic Performance of Moderators of the ESS Mercury Target - Moderator - Reflector System (abrufbar aus dem Internet unter http://www.hmi.de/bereiche/SF/ess/ESS_moderators3.pdf, Stand 18.01.2002) zu entnehmen. Beispiele sind der flüssige Wasserstoffmoderator mit einer Betriebstemperatur im Bereich von 25 K zur Erzeugung von kalten Neutronen und der Wassermoderator mit der Umgebungstemperatur als Betriebstemperatur zur Erzeugung von thermischen Neutronen. Dabei erzeugt ein kalter Moderator jedoch auch thermische und heiße und ein thermischer Moderator auch kalte und heiße Neutronen. Dies jedoch immer mit einem mindestens eine Größenordnung kleineren Fluss als der Moderator, der in der Hauptsache der Erzeugung von kalten, thermischen oder heißen Neutronen dient.

Um für verschiedene Experimente mit langsamen Neutronen immer das richtige, erforderliche Neutronenspektrum zur Verfügung stellen zu können, arbeiten die bekannten Neutronenquellen mit verschiedenen Moderatoren in Kombinationen. Aus dem **Aufsatz II** von Jose R. Alonso "The Spallation Neutron Source Project" aus den Proceedings of the 1999 Particle Accelerator Conference, New York, 1999, pp 574-578 (abrufbar aus dem Internet unter http://accelconf.web.cern.ch/accelconf/p99/PAPERS/FRAL1.pdf, Stand 18.01.2002) ist es bekannt, zwei mit Raumtemperatur temperierte Wassermoderatoren unterhalb der Ebene mit dem zu zertrümmernden Targetmaterial und zwei superkritische Wasserstoffmoderatoren mit 20 K Betriebstemperatur oberhalb der Targetebene zu positionieren. Jeder von den Moderatoren versorgt nun ausschließlich einen oder mehrere von achtzehn verschiedenen Experimentierplätze über Neutronenleiter mit den von ihm erzeugten langsamen Neutronenspektrum (vgl. Figur 9 und Kapitel 6 aus dem Aufsatz II). Ein ähnlicher Aufbau ist auch bekannt aus dem **Aufsatz III** von N. Watanabe "5.3 - Material Issues for Spallation Target by GeV Proton Irradiation" (abrufbar aus dem Internet unter http://wwwndc.tokai.jaeri.go.jp/nds/proceedings/1998/watanabe_n.pdf, Stand 18.01.2002). Hier wird eine Target-Moderator-Konfiguration zur Durchführung hochintensiver und hochaufgelöster Experimente mit kalten Neutronen beschrieben, bei der ein gekoppelter kalter Moderator mit Vormodulator und zwei thermische Moderatoren eng benachbart in der Region höchster und schnellster Neutronenstrahlung am Target angeordnet sind. (vgl. Aufsatz III, Kapitel 4 (2) bis (4) und Figur 2). Als wichtigem Punkt wird in diesen Aufsatz darauf hingewiesen, dass trotz der engen Benachbarung ein Übersprechen zwischen den einzelnen Moderatoren, das sich in der Neutronenintensität auswirkt, zu vermeiden ist (vgl. Aufsatz III, Kapitel 4 (ii)). Die Moderatoren sind deshalb in solchen Winkeln zueinander angeordnet, dass sich ihre jeweils nach vorne und hinten orientierten Abstrahlrichtungen bzw. abgegebenen Neutronenstrahlen in unterschiedliche Raumrichtungen orientiert sind und sich nicht überlagern. Jeder Moderator versorgt auf diese Weise etwa vier bis acht Experimentierplätze mit einem Neutronenstrahl mit charakteristischem Spektrum. Zwischen den beiden Ebenen sind zudem Reflektoren zur Trennung der Spektren angeordnet.

L.A. Charlton et al.: "Spallation neutron source moderator design", NUCLEAR INSTRUMENTS & METHODS IN PHYSICS RESEARCH, SECTION - A:ACCELERATORS, SPECTROMETERS, DETECTORS AND ASSOCIATED EQUIPMENT, ELSEVIER, AMSTERDAM, NL, Bd. 411, Nr. 2-3, 11. Juli 1998, Seiten 494-502, XP004133296, ISSN: 0168-9002, offenbart die Modifikation des Spektrums einer einzigen abstrahlenden Moderatorfläche mit einer einzigen Abstrahlrichtung durch die Moderatorzusammensetzung.

G.J. Russell et al.: "Target station design for a 1 MW pulsed spallation neutron source", TWELFTH MEETING OF THE IN TERNATIONAL COLLABORATION ON ADVACED NEUTRON SOURCES, 24-28 May 1993, LU-UR-94-404 , 7. Februar 1994, Seiten 1-13, The Consener's House, Abingdon, Oxfordshire, UK offenbart zwei unabhängige Targetstationen mit zentralen festen Targets, zentralen festen Moderatoren und je mit mehr als zehn radialen festen Experimentierplatzen, wobei auf jeden Experimentierplatz ein Neutronenstrahl gerichtet ist, der von der Oberfläche genau eines Moderators abgestrahlt wird.

Ausgehend von dem bekannten Stand der Technik zum bekannten Einsatz von Moderatoren, wie er beispielsweise in dem zitierten Aufsatz III beschrieben wird, ist zu erkennen, dass sowohl die Bereitstellung eines für ein spezielles Experiment benötigten Neutronenspektrum aus langsamen Neutronen als auch in dessen Erzeugung größere Probleme aufwirft. Insbesondere im Hinblick auf die sehr aufwändigen und kostenintensiven sowie hohen Schutzaufwand erfordernden Aufbauten der neutronenoptischen Bauelemente ist im Stand der Technik keine Flexibilität bei der Bereitstellung eines Neutronenspektrums für einen einzelnen Experimentierplatz vorhanden. Jeder Platz wird mit einem Neutronenspektrum, dessen Maximum die hauptsächlich erzeugten langsamen Neutronen anzeigt, aus einem direkt zugeordneten Moderatortyp versorgt. Veränderungen im Spektrum des Neutronenstrahls an einem Experimentierplatz können nur durch große bauliche Veränderungen im Moderatorenaufbau in langen Betriebspausen der Neutronenquelle realisiert werden. Experimente in weiter gefassten Energiebereichen als der einer einzelnen langsamen Neutronenform sind nicht möglich oder sehr ineffizient.

**Aufgabe** für die vorliegende Erfindung ist es daher, eine solche Anordnung aus neutronenoptischen Bauelementen zur gezielten Gestaltung des Spektrums eines Neutronenstrahls der eingangs genannten, gattungsgemäßen Art anzugeben, die bezüglich der Bereitstellung eines Neutronenstrahls an einem Experimentierplatz große Flexibilität aufweist, sodass hier keine aufwändigen Umbaumaßnahmen bei veränderten Anforderungen erforderlich sind. Insbesondere sollen auch Experimente mit Neutronen aus einem größeren Energiebereich möglich sein. Desweiteren soll der mit der Erfindung bereitstellbare Neutronenstrahl eine hohe Qualität aufweisen. Die Mittel zur Realisierung der Erfindung sollen einfach aufgebaut und handhabbar und damit relativ störunfällig und kostengünstig sein. Vorhandene Sicherheitsaspekte sollen berücksichtigt, zusätzliche Risiken sollen vermieden werden.

Als **Lösung** hierfür sind bei einer neutronenoptischen Bauelementanordnung zur gezielten Beeinflussung von Neutronenstrahlen oder -pulsen der eingangs erläuterten Art deshalb erfindungsgemäß die Merkmale nach Anspruch 1, Vorgesehen

Mit der erfindungsgemäßen neutronenoptischen Bauelementanordnung werden die Energiespektren von verschiedenen Moderatoren miteinander zu einem "Multispektrum" kombiniert. Ein Neutronenstrahl (oder auch Neutronenpuls - diese Alternative soll stets bei der Verwendung des Begriffes "Neutronenstrahl" miteinbezogen sein) mit einem solchen Multispektrum ist besonders vielseitig verwendbar. Da er ein größeres Energiespektrum besitzt als die jeweils von nur einem Moderator erzeugten Neutronenstrahlen, sind mit dem überlagerten Neutronenstrahl nach der Erfindung auch Neutronenexperimente in einem weiten Energiebereich der auftreffenden Neutronen, beispielsweise zwischen 0,1 meV und 100 meV, mit hoher Effizienz durchführbar. Die Zusammensetzung des Multispektrums des überlagerten Neutronenstrahls hängt dabei von der Art und Anzahl der verwendeten Moderatoren ab. Es können beispielsweise ein kalter und ein thermischer oder ein kalter, ein thermischer und ein heißer Moderator in ihrer Ausbreitungsrichtung vereinigt werden. Genauso können auch unterschiedliche Ausführungsformen eines Moderatortyps zur Erzielung eines besonders breiten oder speziell ausgebildeten Multispektrums in ihrer Emission zusammengeführt werden. Der Kombination unterschiedlicher Modertoren sind hier lediglich konstruktive Grenzen gesetzt, da eine Vereinigung der Abstrahlrichtungen apparatetechnisch noch mit vertretbarem Aufwand umsetzbar sein muss. In diesem Zusammenhang ist zu erwähnen, dass auch andere im Neutronensystem vorhandene neutronenoptische Bauelemente sowie Teile der Neutronenquelle selbst mit anderen Hauptfunktionen, die eine abbremsende Wirkung auf die Neutronen ausüben, wie beispielsweise Reflektoren, Neutronenleiter und Primärmoderatoren, in die Zusammensetzung des Multispektrums durch Vereinigung der emittierten Strahlung in den gemeinsamen Neutronenstrahl konkret miteinbezogen werden können. Somit entsteht ein einfach oder mehrfach überlagerter, vielseitig verwendbarer Neutronenstrahl. Dabei liegt der Schwerpunkt der Erfindung auf der Vereinigung der einzelnen Neutronenstrahlen in einem gemeinsamen Neutronstrahl mit einem entsprechend erweiterten Energiespektrum. Bislang wurde im Stand der Technik immer von einer ausdrücklichen und konsequenten Separierung der Moderatorenwirkungsbereiche ausgegangen, da dies als die einzige Möglichkeit erschien, ohne allzu großen technischen Aufwand geeignete langsame Neutronenstrahlen zur Erzielung verwertbarer Messergebnisse zur Verfügung zu stellen. Der Nachteil der geringen Flexibilität und der Begrenzung der durchführbaren Experimente wurde in Kauf genommen und entsprechende Anzahlen von verschiedenen Experimentierplätzen konzipiert.

Eine Überlagerung der einzelnen Neutronenstrahlen der verwendeten Moderatoren zu einem gemeinsamen Neutronenstrahl kann sowohl im Neutronenleiter als auch am Experimentierplatz erfolgen. Im ersten Fall wird ein überlagerter Neutronenstrahl erzeugt, der wie ein einzelner Neutronenstrahl auch in einem Neutronenleiter zum Experimentierplatz und zur Probe geleitet wird. Im zweiten Fall werden die die verschiedenen Neutronenstrahlen gleichsam auf die zu untersuchende Probe fokussiert, sodass der überlagerte Neutronenstrahl direkt in der Probe auftritt. Der Vorteil dieser überlagerten Bestrahlung am Experimentierplatz selbst ist in dem relativ geringen technischen Aufwand zur Zusammenführung der Abstrahlrichtungen der einzelnen Moderatoren zu sehen. Im einfachsten Fall sind die benachbarten Moderatoren in solchen Winkeln zueinander auszurichten, dass sich ein Schnittpunkt der Abstrahlrichtungen in der Probe oder kurz davor ergibt. Hierbei kann nach einer Fortführung der erfindungsgemäßen neutronenoptischen Bauelementanordnung vorteilhaft vorgesehen sein, dass bei einer direkten Überlagerung der Abstrahlrichtungen diese im Experimentierplatz durch ein vorgegebenes Kodierungsschema ermittelbar sind. Für die Auswertung der Messergebnisse kann es wichtig sein, die verschiedenen Abstrahlrichtungen, aus denen die unterschiedlichen Neutronensorten dann auf der Probe auftreffen, zu kennen. Dies kann insbesondere durch eine Überwachung der Neutronenflugzeit bei einer gepulsten Neutronenquelle erfolgen. Bei einer kontinuierlichen Neutronenquelle muss der Neutronenstrahl entsprechend gechoppt werden. Da sich innerhalb der langsamen Neutronen die kalten, thermischen und heißen Neutronen durch ihr Energiespektrum und damit durch ihre Geschwindigkeitsverteilung unterscheiden, kann durch die Kenntnis der einzelnen Neutronenflugzeiten aus den Pulsen heraus überwiegend eine Zuordnung zu den einzelnen Moderatoren und damit zu deren Abstrahlrichtungen in Relation zur Probe vorgenommen werden.

Für die meisten Anwendungen in Experimenten ist es jedoch wichtig, dass die Neutronen alle aus einer gemeinsamen Raumrichtung auf die zu untersuchende Probe auftreffen. Diese gemeinsame Raumrichtung wird im Folgenden mit dem Begriff der "wirksamen, mittleren Strahlrichtung" bezeichnet. Zur Erreichung einer gemeinsamen Strahlrichtung ist eine Überlagerung der einzelnen Neutronenstrahlen durch weitere neutronenoptische Bauelemente erforderlich. Zur gezielten Lenkung von Neutronenstrahlen sind verschiedene Bauelemente bekannt, die prinzipiell alle geeignet sind, bei der erfindungsgemäßen Anordnung eine Vereinigung der Moderatoremissionen herbeizuführen. Dazu zählt auch der Neutronenleiter selbst, der gemäß einer Erfindungsausgestaltung auf seiner inneren Oberfläche mit Nickel beschichtet sein kann (vgl. DE 44 23 781 A1) und unter bestimmten, besonders flachen Winkeln auftreffende Neutronen flach in das Rohrinnere reflektiert. Fallen in den Eingangsbereich des Neutronenleiters nun beispielsweise zwei aus unterschiedlichen Richtungen kommende Neutronenstrahlen ein, so werden diese im Verlauf des Neutronenleiters durch dessen innere Reflexionen in die gewünschte wirksame, mittlere Strahlrichtung gelenkt.

Desweiteren kann bei einer Überlagerung der Abstrahlrichtungen durch weitere neutronenoptische Bauelemente zur Erreichung einer wirksamen, mittleren Strahlrichtung des überlagerten Neutronenstrahls nach einer anderen Erfindungsausgestaltung vorgesehen sein, dass ein weiteres neutronenoptisches Bauelement als oszillierender Spiegel ausgebildet ist, der synchron mit einer gepulsten Neutronenquelle oder mit dem gechoppten Neutronenstrahl einer kontinuierlichen Neutronenquelle oszilliert. Durch den oszillierenden Spiegel werden die Neutronenstrahlen verschiedener Moderatoren alternierend in den überlagerten Neutronenstrahl mit der wirksamen, mittleren Strahlrichtung eingeblendet. Oszilliert der Spiegel beispielsweise zwischen einem kalten und einem thermischen Moderator im Takt einer Neutronenpulsquelle hin und her und hat er den für die auftreffenden kalten Neutronen richtigen Winkel, so reflektiert er zunächst den kalten Neutronenpuls in die mittlere Strahlrichtung. Dann wird der Spiegelwinkel im Pulstakt verstellt, sodass die thermischen Neutronen auftreffen und der thermische Neutronenpuls eingekoppelt wird. Der jeweils andere Neutronenpuls wird außerhalb der mittleren Strahlrichtung abgelenkt. Bei einem kontinuierlichen Neutronenstrahl aus einem Kernreaktor können mechanische oder anders arbeitende Chopperanordnungen zur Zerhackung des kontinuierlichen Neutronenstrahls in einzelne Pulse verwendet werden. Die Messungen an der Probe sind bei dieser Ausführungsform im Takt der Neutronenpulse bzw. im Oszillatortakt vorzunehmen.

Bereits weiter oben wurde erläutert, dass in den Energiespektren der einzelnen Moderatoren jeweils zwei Randbereiche mit Neutronenergien auftreten, die in der Hauptsache von den anderen Moderatoren zu erzeugen sind. Sind bei einem Experiment der Probe beispielsweise nur kalte Neutronen zugeführt worden, befinden sich trotzdem auch heiße und thermische Neutronen im Neutronenstrahl, allerdings in einer deutlich geringeren Anzahl. Nach einer anderen Fortführung der erfindungsgemäßen neutronenoptischen Bauelementanordnung ist es besonders vorteilhaft, wenn ein weiteres neutronenoptisches Bauelement mit einer energieabhängigen Schaltfunktion ausgebildet ist. Bei dieser Ausführungsvariante wird nicht mit einem aktiven, sich bewegenden Spiegel zwischen den einzelnen Neutronenstrahlen hin- und hergeschaltet, sondern es wird ein neutronenoptisches System vorgesehen, das auf alle einfallenden Neutronenstrahlen gleichzeitig zugreift. Dabei wird ein neutronenoptisches Bauelement verwendet, das eine energieselektive Schaltfunktion aufweist. Derartige Bauelemente können so gestaltet und ausgerichtet werden, dass sie beispielsweise den zentralen Energiebereich jedes Moderators mit der größten Anzahl der gezielt zu erzeugenden Neutronen durchlassen und in die wirksame, mittlere Strahlenrichtung einkoppeln, wohingegen sie die Randbereiche mit den energetisch abweichenden Neutronen sperren. Durch die Schaltfunktion kann das Multispektrum des überlagerten Neutronenstrahls zusammengesetzt werden, indem für die einzelnen Neutronensorten nurmehr die entsprechenden Neutronen aus den sie in maximaler Anzahl erzeugenden Moderatoren durchgelassen werden. Somit kann für sowohl für kalte als auch für thermische und heiße Neutronen ein maximaler Neutronenfluss für die Experimente erreicht werden.

Neutronenoptische Bauelemente mit einer energieselektiven Schaltfunktion können in erster Linie durch spezielle Neutronenspiegel realisiert. Deshalb ist nach einer weiteren Erfindungsausgestaltung vorgesehen, dass das weitere neutronenoptische Bauelement mit einer energieabhängigen Schaltfunktion als Neutronenspiegel ausgebildet ist, der auftreffende Neutronen durch eine entsprechende Winkelausrichtung in Abhängigkeit von deren Energie kontinuierlich oder abgestuft durchlässt oder reflektiert. Zur weiteren Erläuterung des funktionellen Zusammenwirkens der Neutronenspiegel, um den oben beschriebenen Schalteffekt zu erreichen, wird an dieser Stelle auf den speziellen Beschreibungsteil verwiesen, um Wiederholungen zu vermeiden. Nach einer anderen Erfindungsausgestaltung kann noch vorteilhaft vorgesehen sein, dass die Neutronenspiegel in selbsttragender oder auf einem neutronentransparenten Substrat aufgebrachter Form als einschichtige oder als mehrschichtige Neutronenspiegel ausgebildet sind, wobei die Beschichtung an einer oder beiden Seiten des Substrats aufgebracht ist. Bei den mehrschichtigen, Neutronenspiegeln handelt es sich um sogenannte "Superspiegel" mit interferierenden Eigenschaften (vgl. DE 198 44 300 A1). Als Substrate sind beispielsweise Silizium oder Saphir geeignet. Alle diese neutronenoptischen Bauelemente sind relativ einfach aufgebaut und damit im Vergleich zu anderen neutronenoptischen Bauelementen kostengünstig. Eine besonders günstige und kompakte Ausgestaltungsform der Erfindung ergibt sich, wenn gemäß einer anderen Erfindungsfortführung die weiteren neutronenoptischen Bauelemente mit einer energieabhängigen Schaltfunktion in den Neutronenleiter integriert sind. Auch zu dieser Ausführungsform wird zur Vermeidung von Wiederholungen auf den speziellen Beschreibungsteil verwiesen.

**Eine spezielle Ausbildungsform der Erfindung** wird nachfolgend beispielhafte Ausführungsform anhand der schematischen Figur zum weiteren Verständnis der Erfindung näher erläutert. Dabei zeigt :
- **Figur 1**: eine erfindungsgemäße neutronenoptische Bauelementanordnung zur Erzeugung eines Multispektrums und
- **Figur 2**: die mit der Anordnung gemäß Figur 1 erzeugte Schaltfunktion zur Erzeugung des Multispektrums.

Die **Figur 1** zeigt eine erfindungsgemäße neutronenoptische Bauelementanordnung **NOA** zur gezielten spektralen Gestaltung von Neutronenstrahlen oder -pulsen. Im gewählten Ausführungsbeispiel ist ein kalter Moderator **CNM** für Neutronen eng benachbart neben einem thermischen Moderator **TNM** für Neutronen angeordnet. Beide Moderatoren **CNM, TNM** haben einen Querschnitt von 12 cm x 12 cm und sind mit einem Spalt von 0,5 cm zueinander benachbart. Anstelle der Darstellung einer winkligen Anordnung zwischen den beiden Moderatoren **CNM, TNM** sind deren Abstrahlrichtungen **CBL, TBL** winklig zueinander angedeutet. Der kalte Moderator **CNM** emittiert ein Neutronenspektrum mit einem Maximum bei den kalten Neutronen **CCN** und einem geringeren Anteil bei den thermischen Neutronen **TCN.** Umgekehrt dazu erzeugt der thermische Moderator **TNM** ein Maximum bei den thermischen Neutronen **TTN** und eine geringere Anzahl von kalten Neutronen **CTN.** Der thermische Moderator **TNM** ist direkt gegenüber einem Neutronenleiter **NGT** angeordnet, der die eingekoppelten Neutronen zu einem in der Figur 1 nicht weiter dargestellten Experimentierplatz weiterleitet. Der Neutronenleiter **NGT** hat einen Querschnitt von 6 cm x 10 cm und erstreckt sich von der ebenfalls in der Figur 1 nicht weiter dargestellten Neutronenquelle auf einer Distanz von 32 m. Er ist zur Verbesserung seiner reflektierenden Eigenschaften auf der inneren Oberfläche **INS** mit Nickel überzogen. Durch mehrfaches flaches Reflektieren der flach auftreffenden Neutronenstrahlen **CCN, TTN** konzentriert er diese in einer wirksamen, mittleren Strahlrichtung **EBL** zu einem überlagerten Neutronenstrahl **SBL** mit einem Multispektrum. Durch die Erzielung der wirksamen, mittleren Strahlrichtung **EBL** treffen die Neutronen gleichsam alle aus einer Richtung auf die zu analysierende Probe auf.

Der im Neutronenleiter **NGT** durch Strahlüberlagerung erzeugte überlagerte Neutronenstrahl **SBL** weist ein qualitativ besonders hochwertiges Multispektrum auf, das sich nur aus den Maximalbereichen der Spektren der beiden Moderatoren **CNM, TNM** zusammensetzt. Zur Erzielung eines solchen bereinigten Multispektrums, das sich besonders gut für Experimente in einem breiten Energiebereich einsetzen lässt, sind in den Neutronenleiter **NGT** an seinem den beiden Moderatoren **CNM, TNM** zugewandten Ende in einem Abstand von 1,5 m von diesen weitere neutronenoptische Bauelemente **NOC** mit einer energieabhängigen Schaltfunktion integriert. Hierbei handelt es sich im gewählten Ausführungsbeispiel um einen einfachen neutronenleitenden Superspiegel **RSM** und um einen diesem gegenüberliegenden weiteren Superspiegel **SSM.** Diese sind unter einem Winkel von 0,72° bezogen auf die Richtung des Neutronenleiters **NGT** angeordnet, sodass der Superspiegel **SSM** auftreffende Neutronen abhängig von deren kinetischer Energie reflektiert oder durchlässt. Wird ein andere Winkel gewählt, sind auch die anderen Dimensionierungen der beteiligten Komponenten entsprechend zu verändern. Beide Superspiegel **RSM, SSM** sind 6,5 m lang und haben eine handelsübliche Qualität m = 3, d.h. der Abschnittwinkel beträgt das Dreifache des Abschnittwinkels von natürlichem Nickel. Der Superspiegel SSM ist auf einem neutronentransparenten Si-Substrat mit einer Dicke von 0,75 mm aufgebracht. Während der Superspiegel **RSM** der reinen Reflexion auswandernder Neutronenstrahlen dient, hat der gegenüberliegende Superspiegel **SSM** eine energie- und winkelabhängige Schaltfunktion. Im gewählten Beispiel ist der Superspiegel **SSM** so aufgebaut und in seinem Winkel (hier beispielsweise 0,72°) so eingestellt, dass er die kalten Neutronen **CCN** des kalten Moderators **CNM** in den Neutronenleitern **NGT** hinein reflektiert, wohingegen die kalten Neutronen **CTN** des thermischen Moderators **TNM** von der anderen Spiegelseite aus dem Bereich des Neutronenleiters **NGT** wegreflektiert werden. Im umgekehrten Falle werden die thermischen Neutronen **TCN** des kalten Moderators **CNM** am Superspiegel **SSM** entlang aus dem Neutronenleiter **NGT** herausgeleitet, wohingegen die thermischen Neutronen **TTN** des thermischen Moderators **TNM** durch den Superspiegel **SSM** ungehindert hindurchtreten können. Auf diese Weise ist gewährleistet, dass sich der überlagerte Neutronenstrahl **SBL** aus präferenziell emittierten Neutronen der beiden Moderatoren **CNM, TNM** zusammensetzt. So wird einerseits gesichert, dass bei jeder Neutronenenergie zu dem Moderator mit dem jeweils höheren Neutronenfluss geschaltet wird und andererseits der andere Moderator mit der eventuell ungünstigeren Strahlqualität - z.B. Pulsform bei gepulsten Quellen - ausgeblendet wird.

In der **Figur 2** ist die Schaltfunktion zur Erzeugung des Multispektrums der erfindungsgemäßen Anordnung in der beispielhaft gewählten Ausführungsform gemäß Figur 1 dargestellt. Hier in ist der relative Transmissionskoeffizient **RTC** des gesamten neutronenoptischen Systems als Funktion der Neutronenwellenlänge **NWL** in nm für beide Moderatoren **CNM, TNM** gemäß Figur 1 dargestellt, der sich im Vergleich zu den einfachen Spektren in einem identischen Neutronenleiter definieren lässt, der in 1,5 m Entfernung entweder vor Dem kalten oder vor dem thermischen Moderator **CNM, TNM** angeordnet ist. Werden in einem Experiment Neutronenenergien von mehr als 20 meV (das entspricht einer Neutronengeschwindigkeit oberhalb von 2000 m/s oder äquivalent dazu einer Neutronenwellenlänge unterhalb von 0,2 nm) benötigt, stehen im kombinierten Multispektrum ausschließlich thermische Neutronen **TTN** des thermischen Moderators **TNM** zur Verfügung. Bei benötigten Neutronenenergien von weniger als 5 meV (das entspricht einer Neutronengeschwindigkeit von weniger als 1000 m/s bzw. einer Neutronenwellenlänge von mehr als 0,4 nm) erfolgt die Neutronenversorgung fast ausschließlich durch den kalten Moderator **CNM** mit kalten Neutronen **CCN.** In einem Übergangsgebiet zwischen 5 meV und 20 meV werden die Neutronen **TTN, CCN** aus beiden Moderatoren **TNM, CNM** in einer Mischform mit unterschiedlichen Anteilen im überlagerten Neutronenstrahl **SBL** dem Experiment zugeführt.

### Bezugszeichenliste

- **CBL**: Abstrahlrichtung kalter Moderator
- **CCN**: kalte Neutronen kalter Moderator
- **CNM**: kalter Moderator für Neutronen
- **CTN**: kalte Neutronen thermischer Moderator
- **EBL**: mittlere Strahlrichtung
- **INS**: innere Oberfläche
- **NGT**: Neutronenleiter
- **NOA**: neutronenoptische Bauelementanordnung
- **NOC**: weiteres neutronenoptisches Bauelement
- **NWL**: Neutronenwellenlänge
- **RSM**: reflektierender Superspiegel
- **RTC**: relativer Transmissionskoeffizient
- **SBL**: überlagerter Neutronenstrahl
- **SSM**: schaltender Superspiegel
- **TBL**: Abstrahlrichtung thermischer Moderator
- **TCN**: thermische Neutronen kalter Moderator
- **TNM**: thermischer Moderator für Neutronen
- **TTN**: thermische Neutronen thermischer Moderator

## Patentansprüche

1. Neutronenoptische Bauelementanordnung zur gezielten spektralen Gestaltung von Neutronenstrahlen oder -pulsen in einem Neutronenleiter oder einem Strahlrohr zwischen einer schnellen Neutronenquelle mit mehreren, einander eng benachbart angeordneten Moderatoren verschiedener Ausführungsformen zur Erzeugung von langsamen Neutronen unterschiedlicher Energiespektren sowie zu deren Abstrahlung in vorgegebene Abstrahlrichtungen und zumindest einem Experimentierplatz,
**dadurch gekennzeichnet, dass**
die Abstrahlrichtungen (CBL, TBL) der Moderatoren (CNM, TNM) durch deren winkliges Ausrichten direkt auf den Experimentierplatz fokussiert oder durch Vorsehen weiterer neutronenoptischer Bauelemente (RSM, SSM), die der gezielten Lenkung von Neutronenstrahlen dienen, im Neutronenleiter (NGT) oder im Experimentierplatz überlagert sind, wobei jeweils ein überlagerter Neutronenstrahl (SBL) mit einem Multispektrum gebildet ist, in dem die von den Moderatoren (CNM, TNM) erzeugten langsamen Neutronen (CCN, TTN) unterschiedlicher Energiespektren gemeinsam erfasst sind.

2. Neutronenoptische Bauelementanordnung nach Anspruch 1,
**dadurch gekennzeichnet, dass**
die Abstrahlrichtungen der Moderatoren (CNM, TNM) bei der Fokussierung im Experimentierplatz durch ein vorgegebenes Kodierungsschema mit einer Flugzeitermittlung der Neutronen bei einer gepulsten Neutronenquelle oder einem gechoppten überlagerten Neutronenstrahl (SBL) ermittelbar sind.

3. Neutronenoptische Bauelementanordnung nach Anspruch 1,
**dadurch gekennzeichnet, dass**
der Neutronenleiter (NGT) auf seiner inneren Oberfläche (INS) mit Nickel beschichtet ist.

4. Neutronenoptische Bauelementanordnung nach Anspruch 1 oder 3,
**dadurch gekennzeichnet, dass**
bei einer Überlagerung der Abstrahlrichtungen durch weitere neutronenoptische Bauelemente zur Erreichung einer wirksamen, mittleren Strahlrichtung des überlagerten Neutronenstrahls ein weiteres neutronenoptisches Bauelement als oszillierender Spiegel ausgebildet ist, der synchron mit einer gepulsten Neutronenquelle oder mit dem gechoppten Neutronenstrahl einer kontinuierlichen Neutronenquelle oszilliert.

5. Neutronenoptische Bauelementanordnung nach Anspruch 1 oder 3,
**dadurch gekennzeichnet, dass**
bei einer Überlagerung der Abstrahlrichtungen (CBL, TBL) durch weitere neutronenoptische Bauelemente (NOC) zur Erreichung einer wirksamen, mittleren Strahlrichtung (EBL) des überlagerten Neutronenstrahls (SBL) ein weiteres neutronenoptisches Bauelement (SSM) mit einer energieabhängigen Schaltfunktion ausgebildet ist.

6. Neutronenoptische Bauelementanordnung nach Anspruch 5,
**dadurch gekennzeichnet, dass**
das weitere neutronenoptische Bauelement (NOC) mit einer energieabhängigen Schaltfunktion als Neutronenspiegel (SSM) ausgebildet ist, der auftreffende Neutronen durch eine entsprechende Winkelausrichtung in Abhängigkeit von deren Energie kontinuierlich oder abgestuft durchlässt oder reflektiert.

7. Neutronenoptische Bauelementanordnung nach Anspruch 5 oder 6,
**dadurch gekennzeichnet, dass**
die Neutronenspiegel (RSM, SSM) in selbsttragender oder auf einem neutronentransparenten Substrat aufgebrachter Form als einschichtige oder als mehrschichtige Neutronenspiegel ausgebildet sind, wobei die Beschichtung an einer oder beiden Seiten des Substrats aufgebracht ist.

8. Neutronenoptische Bauelementanordnung nach einem der Ansprüche 4 bis 7,
**dadurch gekennzeichnet, dass**
die weiteren neutronenoptischen Bauelemente (NOC, RSM, SSM) in den Neutronenleiter (NGT) integriert sind.

## Claims

1. A neutron-optical component array for the specific spectral shaping of neutron beams or pulses in a neutron guide or a steel tube between a fast neutron source with a plurality of moderators of different structures arrayed closely together for generating slow neutrons of different energy spectra as well as for their radiation in predetermined radiation directions and at least one place of experiment,
**characterised in that**
the radiation directions (CBL, TBL) of the moderators (CNM, TNM), as a result of the angular alignment thereof, are focused directly on the place of experiment or, by the provision of further neutron-optical components (RSM, SSM), which are used for the specific guidance of neutron beams, are superimposed in the neutron guide (NGT) or at the place of experiment, wherein in each case a superimposed neutron beam (SBL) with a multi-spectrum is formed, in which the slow neutrons (CCN, TTN) generated by the moderators (CNM, TNM) of different energy spectra are integrated in common.

2. The neutron-optical component array according to claim 1,
**characterised in that**
the radiation directions of the moderators (CNN, TNM), in the case of focusing in the place of experiment, can be ascertained by a predetermined coding scheme with a time-of-flight determination of the neutrons in the presence of a pulsed neutron source or with a chopped superimposed neutron beam (SBL).

3. The neutron-optical component array according to claim 1,
**characterised in that**
the neutron guide (NGT) is coated with nickel on its internal surface (INS).

4. The neutron-optical component array according to claim 1 or 3,
**characterised in that**,
in the case of superimposition of the radiation directions by further neutron-optical components for obtaining an effective mean radiation direction of superimposed neutron beam, a further neutron-optical component is constituted as an oscillating reflector which oscillates in synchronism with a pulsed neutron source or with the chopped neutron beam of a continuous neutron source.

5. The neutron-optical component array according to claim 1 or 3,
**characterised in that**,
in the case of superimposition of the radiation directions (CBL, TBL) by further neutron-optical components (NOC) for obtaining an effective mean radiation direction (EBL) of the superimposed neutron beam (SBL), a further neutron-optical component (SSM) is provided with an energy-dependent switching function.

6. The neutron-optical component array according to claim 5,
**characterised in that**
the further neutron-optical component (NOC) is constituted with an energy-dependent switching function as a neutron reflector (SSM), which by a suitable angular alignment continuously or intermittently passes or reflects impinging neutrons.

7. The neutron-optical component array according to claim 5 or 6,
**characterised in that**
the neutron reflectors (RSM, SSM) are constituted in a self-supporting form or applied on a neutron-transparent substrate or as a single- or multilayered neutron reflector, the coating being applied to one or both sides of the substrate.

8. The neutron-optical component array according to any one of claims 4 to 7,
**characterised in that**
the further neutron-optical components (NOC, RSM, SSM) are integrated into the neutron guide (NGT).

## Revendications

1. Assemblage d'optique neutronique destiné à la modulation spectrale ciblée de faisceaux ou pulsations neutroniques au sein d'un conducteur de neutrons ou d'un canal expérimental reliant une source de neutrons rapides pourvue de plusieurs modérateurs disposés d'une manière rapprochée et présentant différents modes de réalisation, lesdits modérateurs étant destinés à générer des neutrons lents ayant différents spectres énergétiques ainsi qu'à les émettre dans des direction d'émission prédéfinies, et au moins un lieu d'expérimentation.
**caractérisé en ce que**
les directions d'émission (CBL, TBL) des modérateurs (CNM, TNM) sont soit focalisées directement sur ledit lieu d'expérimentation de par leur orientation angulaire soit chevauchées dans le conducteur de neutrons (NGT) ou dans le lieu d'expérimentation en raison de la présence d'éléments d'optique neutronique supplémentaires (RSM, SSM) servant à l'orientation ciblée de faisceaux neutroniques, chacun des faisceaux neutroniques (SBL) chevauchés ainsi formés présentant un multi-spectre couvrant l'ensemble des neutrons lents (CCN, TTN) aux spectres énergétiques différents qui sont générés par les modérateurs (CNM, TNM).

2. Assemblage d'optique neutronique selon la revendication 1,
**caractérisé en ce que**,
dans le cas d'une focalisation dans le lieu d'expérimentation, les directions d'émission des modérateurs (CNM, TNM) peuvent être déterminées, pour une source de neutrons pulsée ou un faisceau neutronique haché qui se chevauche (SBL), par un schéma de codage prédéfini impliquant la mesure du temps de vol des neutrons.

3. Assemblage d'optique neutronique selon la revendication 1,
**caractérisé en ce que**
la surface intérieure (INS) du conducteur de neutrons (NGT) est revêtue de nickel.

4. Assemblage d'optique neutronique selon la revendication 1 ou 3,
**caractérisé en ce que**,
dans le cas d'un chevauchement des directions d'émission par des éléments d'optique neutronique supplémentaires afin d'obtenir un faisceau neutronique chevauché qui est émis selon une direction effective moyenne, un élément d'optique neutronique supplémentaire est réalisé sous forme d'un miroir oscillant dont l'oscillation est synchronisée avec ladite source d'électrons pulsée ou avec ledit faisceau neutronique haché d'une source de neutrons continue.

5. Assemblage d'optique neutronique selon la revendication 1 ou 3,
**caractérisé en ce que**,
dans le cas d'un chevauchement des directions d'émission (CBL, TBL) par des éléments d'optique neutronique supplémentaires (NOC) afin d'obtenir un faisceau neutronique chevauché (SBL) qui est émis selon une direction effective moyenne (EBL), un élément d'optique neutronique supplémentaire (SSM) est réalisé avec une fonction de commutation dont l'état dépend de l'énergie.

6. Assemblage d'optique neutronique selon la revendication 5,
**caractérisé en ce que**
l'élément d'optique neutronique supplémentaire (NOC) doté d'une fonction de commutation dont l'état dépend de l'énergie, est réalisé sous forme d'un miroir à neutrons (SSM) qui présente une orientation angulaire adaptée à laisser passer les neutrons incidents de façon continue ou par paliers ou bien à les réfléchir, en fonction de leur énergie.

7. Assemblage d'optique neutronique selon la revendication 5 ou 6,
**caractérisé en ce que**
les miroirs à neutrons (RSM, SSM) sous réalisés sous forme de miroirs à neutrons monocouche ou multicouche, lesdites couches étant autoporteuses ou appliquées sur un substrat transparent pour les neutrons, le revêtement étant appliquée sur l'une ou sur les deux faces du substrat.

8. Assemblage d'optique neutronique selon l'une des revendications 4 à 7,
**caractérisé en ce que**
les éléments d'optique neutronique supplémentaires (NOC, RSM, SSM) sont intégrés dans le conducteur de neutrons (NGT).
